# EUROPÄISCHE PATENTSCHRIFT

(11) **EP 0 789 147 B1**
(45) Veröffentlichungstag und Bekanntmachung des Hinweises auf die Patenterteilung: **31.10.2001**
(21) Anmeldenummer: 97100707.5
(22) Anmeldetag: 17.01.1997
(51) Int. Cl.: F04B 53/12, F04B 53/16

(54) **Hochdruckplungerpumpe, vorzugsweise für Arbeitsdrücke oberhalb 2.000 bar**
High-pressure plunger pump, working preferably at pressures above 2000 bars
Pompe haute-pression à plongeur, travaillant de préférence à des pressions supérieures à 2000 bars

(30) Priorität: 06.02.1996 DE 19604132
(43) Veröffentlichungstag der Anmeldung: 13.08.1997
(73) Patentinhaber: Hammelmann Maschinenfabrik GmbH, 59302 Oelde (DE)
(72) Erfinder: Helmig, Burkhard, 59269 Beckum (DE)
(74) Vertreter: Stracke, Alexander, Dipl.-Ing.

(56) Entgegenhaltungen:
- EP-A- 0 391 487
- EP-A- 0 512 594
- EP-A- 0 551 590
- WO-A-94/20754
- DE-A- 3 404 520
- DE-A- 4 038 613
- US-A- 4 878 815

## Beschreibung

Die Erfindung bezieht sich auf eine Hochdruckplunperpumpe, vorzugsweise für Arbeitsdrücke oberhalb 2.000 bar nach dem Oberbegriff des Anspruches 1.

Es ist eine Hochdruckplunperpumpe dieser Art bekannt (EP 0 551 590 A), bei der der den Arbeitsraum der Pumpe aufweisende Innenkörper als schwimmend auf dem Plunger gelagerte Hülse ausgebildet ist. An dem dem Saugventil zugewandten Ende verjüngt sich der Innenraum der Hülse, so daß beim Druckhub die Hülse durch das Fördermedium an einen Einsatzkörper gedrückt wird. Dieser Einsatzkörper ist zweiteilig ausgebildet, wobei das dem Plunger zugewandte Teil die Sitzfläche des Saugventils und das dem Pumpenkopf zugewandte Teil die Sitzfläche des Druckventils aufweist.

Aus der US 4 878 815 ist ein Plunger bekannt, der in einer Längsbohrung des Innenkörpers sowie in einer von der Erweiterung der Längsbohrung aufgenommenden Einsteckhülse gleitbar gelagert ist. Die Einsteckhülse ist in der dem Plunger zugewandten Seite mit einem Ringflansch versehen, wobei eine Dichtung vorgesehen ist, welche im Übergangsbereich vom Ringflansch zum Einsteckhülsenkörper den Arbeitsraum abdichtet.

Ausgehend von diesem Stand der Technik liegt der Erfindung die Aufgabe zugrunde, eine Hochdruckplungerpumpe, vorzugsweise für Arbeitsdrücke oberhalb 2.000 bar so zu gestalten, daß sie sich aus wenigen, einfach zu fertigenden Bauteilen zusammensetzt, die eine gute Abdichtung zwischen dem Arbeits- und dem Saugraum gewährleisten

Diese Aufgabe wird nach der Erfindung durch den Gegenstand des Anspruchs 1 gelost.

Bei der Einsteckhülse wird die Aufweitung durch die Elastizität unter dem Betriebsdruck eliminiert, da bis zur Abdichtung in der Nähe des Ringflansches der Arbeitsdruck von außen und innen herrscht. Da der Dichtspalt in die Berechnung der Leckagerate in der dritten Potenz eingeht, wird bei der erfindungsgemäßen Ausführung die Leckagerate wesentlich verringert.

Der aus Hartmetall oder Keramik gefertigte Kolben zeigt kaum Verschleißerscheinungen. Von Zeit zu Zeit ist nur die Einsteckhülse auszuwechseln.

Bei einer vorteilhaften Ausführungsform der erfindungsgemäßen Hochdruckplungerpumpe ist in dem Raum zwischen dem Pumpenkopf und dem den Arbeitsraum enthaltenden Innenkörper ein Ventilsitzring mit Ventilsitzflächen für das Druckventil und für das Saugventil vorgesehen. Ein mit einer mittigen Überströmbohrung ausgerüsteter Saugventilkörper und eine zugeordnete Feder sind in einer an den Ventilsitzring angrenzenden, zylindrischen Ausnehmung des Innenkörpers angeordnet. Der Pumpenkopf ist mit dem Innenkörper verbunden. Diese Verbindung zwischen dem Pumpenkopf und dem Innenkörper wird bei einer vorteilhaften Ausführungsform der Erfindung durch Schrauben vorgenommen, die von der äußeren Begrenzungsfläche des Pumpenkopfes ausgehen und mit ihrem Gewindeschaft in Gewindebohrungen des Innenkörpers der Pumpe eingeschraubt sind.

Beim Gegenstand der Erfindung ist im Übergangsbereich von dem Gehäuse zum Pumpenkopf als Einsatzkörper nur ein Ventilsitzring vorhanden, der sowohl die Sitzfläche für das Saugventil als auch die Sitzfläche für das Druckventil aufweist.

Bei der erfindungsgemäßen Hochdruckplungerpumpe für höchste Drücke wird der schädliche Raum besonders gering gehalten, um der Kompressibilität des Mediums möglichst geringe Chancen zu bieten, den Wirkungsgrad zu verschlechtern.

Weitere Merkmale der Erfindung ergeben sich aus den Unteransprüchen.

Ein Ausführungsbeispiel der erfindungsgemäßen Hochdruckplungerpumpe ist in der Zeichnung im Längsschnitt dargestellt und wird im folgenden beschrieben.

Die in der Zeichnung dargestellte Hochdruckplungerpumpe weist ein Gehäuse 1 sowie einen Pumpenkopf 2 auf und ist mit einem Innenkörper 3 ausgerüstet, der von dem Saugraum 4 der Pumpe umschlossen und durch Schrauben 5 mit dem Pumpenkopf 2 verbunden ist. Diese Schrauben 5 erstrecken sich von der Außenfläche 6 des Pumpenkopfes über die gesamte Höhe des Pumpenkopfes und sind mit ihrem Gewindeschaft 7 in Gewindebohrungen 8 des Innenkörpers 3 eingeschraubt.

Zwischen dem Pumpenkopf 2 und dem Innenkörper 3 ist ein Ventilsitzring 9 vorgesehen, der sowohl mit dem Pumpenkopf 2 als auch mit dem Innenkörper 3 formschlüssig verbunden ist.

Der Ventilsitzring 9 ist mit einem hülsenförmigen Einsatz 10 versehen, der den Sitz für das Druckventil 11 bildet.

An der dem Druckventil gegenüberliegenden Seite des Ventilsitzringes 9 ist die Sitzfläche für einen ringförmigen Saugventilkörper 12 vorgesehen, der eine mittige Überströmbohrung 13a aufweist. Dem Saugventilkörper 12 ist eine Feder 14 zugeordnet.

Sowohl der Saugventilkörper 12 als auch die Feder 14 sind in einer gestuften Bohrung des Innenkörpers 3 angeordnet.

Durch den Ventilsitzring 9 erstrecken sich Saugkanäle 15 bis zur Sitzfläche 13 des Saugventils. Diese Saugkanäle verlaufen in einem spitzen Winkel zur Mittellängsachse 16 des Ventilsitzringes bzw. der Hochdruckplungerpumpe, in der das Druckventil und das Saugventil koaxial angeordnet sind.

Die Pumpe ist mit einem antreibbaren Plunger 17 ausgerüstet, der in einer Längsbohrung 18 des Innenkörpers 3 sowie in einer Einsteckhülse 19 gleitbar gelagert ist. Die Einsteckhülse 19 ist mit einem Ringflansch 20 versehen und wird von einer Erweiterung 21 der Längsbohrung 18 aufgenommen. Der Ringflansch 20 der Einsteckhülse 19 ist in einer der Kontur des Ringflansches entsprechenden Aussparung des Innenkörpers 3 angeordnet. In diese Aussparung ragt auch ein Vorsprung 22 eines Deckels 23, der durch Schrauben 24 mit dem Innenkörper 3 verbunden ist. Dieser Vorsprung 22 stützt sich am Ringsflansch 20 ab. Im Übergangsbereich zwischen dem Ringflansch 20 und dem Hülsenkörper der Einsteckhülse 19 ist eine Dichtung 25 angeordnet, die den Arbeitsraum der Pumpe gegenüber dem Saugraum 4 abdichtet. Beim Druckhub des Plungers baut sich in dem Ringspalt zwischen dem Plunger und dem Hülsenkörper der Einsteckhülse 19 und in dem Ringspalt zwischen dem Hülsenkörper und dem Innenkörper 3 ein Druck auf, durch den die elastische Verformung des Hülsenkörpers vollständig oder weitgehend eliminiert wird. Hierdurch ergibt sich eine gute Dichtwirkung der Dichtung 25, die im Übergangsbereich zwischen dem Hülsenkörper und dem Ringflansch 20 angeordnet ist und den Arbeitsraum der Pumpe gegenüber dem Saugraum 4 abdichtet.

In dem Innenkörper 3 ist an dem dem Ventilsitzring 9 zugewandten Ende eine dreifache Stufung einer Ausnehmung vorgesehen. Die eine Stufung ist für die Feder 14, eine weitere Stufung für den Saugventilkörper 12 und eine Stufung für einen Vorsprung 26 des Ventilsitzringes 9 vorgesehen.

Durch diesen Vorsprung 26, der in die genannte Ausnehmung des Innenkörpers 3 eingreift, ergibt sich eine formschlüssige Verbindung zwischen dem Ventilsitzring 9 und dem Innenkörper 3.

Eine formschlüssige Verbindung zwischen dem Ventilsitz 9 und dem Pumpenkopf 2 wird durch einen gestuften Vorsprung 27 des Ventilsitzringes 9 erreicht, der in entsprechende Ausnehmungen des Pumpenkopfes 2 eingreifen.

### Bezugszeichenliste

- 1: Gehäuse
- 2: Pumpenkopf
- 3: Innenkörper
- 4: Saugraum
- 5: Schraube
- 6: Außenfläche
- 7: Gewindeschaft
- 8: Gewindebohrung
- 9: Ventilsitzring
- 10: Einsatz
- 11: Druckventil
- 12: Saugventilkörper
- 13: Sitzfläche
- 13a: Überströmbohrung
- 14: Feder
- 15: Saugkanal
- 16: Mittellängsachse
- 17: Plunger
- 18: Längsbohrung
- 19: Einsteckhülse
- 20: Ringflansch
- 21: Erweiterung
- 22: Vorsprung
- 23: Deckel
- 24: Schraube
- 25: Dichtung
- 26: Vorsprung
- 27: Vorsprung

## Patentansprüche

1. Hochdruckplungerpumpe, vorzugsweise für Arbeitsdrücke oberhalb 2.000 bar, mit einem Pumpenkopf, einem Gehäuse, einem antreibbaren Plunger, einem koaxial zur Längsachse des Plungers angeordneten Druck- und Saugventil und einem den Arbeitsraum der Pumpe aufweisenden Innenkörper, der von einem die anzusaugende Flüssigkeit enthaltenden Saugraum umschlossen ist und mit einem in einer Längsbohrung des Innenkörpers gelagerten Plunger, **dadurch gekennzeichnet, daß** der Plunger (17) ferner mit einer von einer Erweiterung (21) der Längsbohrung (18) aufgenommenen Einsteckhülse (19) gleitbar gelagert ist, die Einsteckhülse (19) an dem Plungerantrieb zugewandten Ende mit einem Ringflansch (20) versehen und im Übergangsbereich vom Ringflansch zum Hülsenkörper eine Dichtung (25) zwischen dem Arbeitsraum und dem Saugraum (4) angeordnet ist, wobei der Ringflansch (20) der Einsteckhülse (19) in einer der Kontur des Ringflansches entsprechenden Aussparung des Innenkörpers (3) angeordnet und in die Aussparung ein Vorsprung (22) eines mit dem Innenkörper verschraubten Deckels (23) eingreift und der Vorsprung sich am Ringflansch abstützt.

2. Hochdruckplungerpumpe nach Anspruch 1, **dadurch gekennzeichnet, daß** in dem Raum zwischen dem Pumpenkopf (2) und dem den Arbeitsraum enthaltenden Innenkörper (3) ein Ventilsitzring (9) mit Ventilsitzflächen für das Druckventil (11) und für das Saugventil vorgesehen, ein mit einer mittigen Überströmbohrung ausgerüsteter Saugventilkörper (12) und eine zugeordnete Feder (14) in einer an den Ventilsitzring angrenzenden, zylindrischen Ausnehmung des Innenkörpers angeordnet und der Pumpenkopf (2) mit dem Innenkörper (3) verbunden ist.

3. Hochdruckplungerpumpe nach Anspruch 2, **dadurch gekennzeichnet, daß** die Ausnehmung in dem Innenkörper (3) gestuft ausgeführt ist.

4. Hochdruckplungerpumpe nach Anspruch 3, **dadurch gekennzeichnet, daß** eine Stufung für die Feder (14), eine weitere Stufung für den Saugventilkörper (12) und eine Stufung für einen Vorsprung (26) des Ventilsitzringes (9) zur formschlüssigen Verbindung des Ventilsitzringes mit dem Innenkörper (3) vorgesehen sind.

5. Hochdruckplungerpumpe nach Anspruch 4, **dadurch gekennzeichnet, daß** die Sitzfläche des Ventilkörpers des Druckventils durch einen in dem Ventilsitzring (9) angeordneten, hülsenförmigen Einsatz (10) gebildet ist.

6. Hochdruckplungerpumpe nach Anspruch 5, **dadurch gekennzeichnet, daß** der Durchflußquerschnitt des hülsenförmigen Einsatzes (10) sich in Richtung auf den Ventilkörper des Druckventils erweitert.

7. Hochdruckplungerpumpe nach Anspruch 2, **dadurch gekennzeichnet, daß** der Pumpenkopf (2) mit dem Innenkörper (3) verschraubt ist.

8. Hochdruckplungerpumpe nach Anspruch 7, **dadurch gekennzeichnet, daß** der Pumpenkopf (2) mit dem Ventilsitzring (9) und der Ventilsitzring (9) mit dem Innenkörper (3) formschlüssig verbunden sind.

## Claims

1. High-pressure plunger pump, preferably for working pressures of over 2000 bar, having a pump head, a casing, a driveable plunger, a delivery and suction valve which is arranged coaxially with respect to the longitudinal axis of the plunger, and an inner body, which includes the working space of the plunger and is surrounded by a suction space containing the liquid which is to be sucked up, and having a plunger which is mounted in a longitudinal bore in the inner body, **characterized in that** the plunger (17) is also mounted slidably by means of a plug-in sleeve (19), which is accommodated by a widened section (21) of the longitudinal bore (18), the plug-in sleeve (19) is provided, at the end which faces the plunger drive, with an annular flange (20), and a seal (25) is arranged between the working space and the suction space (4) in the transitional region from the annular flange to the sleeve body, the annular flange (20) of the plug-in sleeve (19) being arranged in a recess, which matches the contour of the annular flange, in the inner body (3), and a projection (22) of a cover (23) which is screwed to the inner body engaging in the recess, this projection being supported on the annular flange.

2. High-pressure plunger pump according to Claim 1, **characterized in that** a valve seat ring (9) with valve seat faces for the delivery valve (11) and for the suction valve is provided in the space between the pump head (2) and the inner body (3) containing the working space, a suction valve body (12), which is equipped with a central overflow bore, and an associated spring (14) are arranged in a cylindrical hollow, which adjoins the valve seat ring, in the inner body, and the pump head (2) is connected to the inner body (3).

3. High-pressure plunger pump according to Claim 2, **characterized in that** the hollow in the inner body (3) is of stepped design.

4. High-pressure plunger pump according to Claim 3, **characterized in that** a step for the spring (14), a further step for the suction valve body (12) and a step for a projection (26) of the valve seat ring (9) are provided, for the purpose of producing a positively-locking connection between the valve seat ring and the inner body (3).

5. High-pressure plunger pump according to Claim 4, **characterized in that** the seat face of the valve body of the delivery valve is formed by a sleeve-like insert (10) which is arranged in the valve seat ring (9).

6. High-pressure plunger pump according to Claim 5, **characterized in that** the cross section of flow through the sleeve-like insert (10) widens towards the valve body of the delivery valve.

7. High-pressure plunger pump according to Claim 2, **characterized in that** the pump head (2) is screwed to the inner body (3).

8. High-pressure plunger pump according to Claim 7, **characterized in that** the pump head (2) is connected in a positively locking manner to the valve seat ring (9), and the valve seat ring (9) is connected in a positively locking manner to the inner body (3).

## Revendications

1. Pompe haute pression à plongeur, de préférence pour des pressions de travail supérieures à 2000 bars, comporta it une tète de pompe, un carter, un plongeur pouvant être entrainé, une soupape de refoulement et d'aspiration disposée coaxialement à l'axe longitudinal du plongeur, et un corps intérieur présentant la chambre de travail de la pompe, lequel est entouré par une chambre d'aspiration contenant le liquide à aspirer, et comportant un plongeur monté dans un trou longitudinal du corps intérieur, **caractérisée en ce que** le plongeur (17) est en outre monté glissart avec une douille d'enfichage (19), logée par un élargissement (21) du trou longitudinal (18), la douille d'enfichage (19) est pourvue d'une bride annulaire (20), à l'extrémité tournée vers le dispositif d'entrainement du plongeur, et, dans la zone de transition entre la bride annulaire et le corps de douille, une garniture d'étanchéité (25) est disposée entre la chambre de travail et la chambre d'aspiration (4), la bride annulaire (20) de la douille d'enfichage (19) étant disposée dans une découpe du corps intérieur (3), correspondant au contour de la bride annulaire, et dans la découpe s'engage une saillie (22) d'un couvercle (23), vissé avec le corps intérieur, et la saillie prend appui contre la bride annulaire.

2. Pompe haute pression à plongeur selon la revendication 1, **caractérisée en ce que** dans l'espace compris entre la tête de pompe (2) et le corps intérieur (3) contenant la chambre de travail, il est prévu un anneau de siège de soupape (9) avec des surfaces de siège de soupape pour la soupape de refoulement (11) et pour la soupape d'aspiration, un corps de soupape d'aspiration (12), pourvu d'un trou central de trop-plein, et un ressort (14) correspondant sont disposés dans un évidement cylindrique du corps intérieur, adjacent à l'anneau de siège de soupape, et la tète de pompe (2) est reliée au corps intérieur (3).

3. Pompe haute pression à plongeur selon la revendication 2, **caractérisée en ce que** l'évidement est réalisé étagé dans le corps intérieur (3).

4. Pompe haute pression à plongeur selon la revendication 3, **caractérisée en ce que** sont prévus un étagement pour le ressort (14), un autre étagement pour le corps de soupape d'aspiration (12) et un étagement pour une saillie (26) de l'anneau de siège de soupape (9), pour la liaison par complémentarité de forme de l'anneau de siège de soupape et du corps intérieur (3).

5. Pompe haute pression à plongeur selon la revendication 4, **caractérisée en ce que** la surface d'assise du corps de soupape de la soupape de refoulement est formée par un insert (10) en forme de douille, disposé dans l'anneau de siège de soupape (9).

6. Pompe haute pression à plongeur selon la revendication 5, **caractérisée en ce que** la section de passage de l'insert (10) en forme de douille s'élargit en direction du corps de soupape de la soupape de refoulement.

7. Pompe haute pression à plongeur selon la revendication 1, **caractérisée en ce que** la tête de pompe (2) est vissée avec le corps intérieur (3).

8. Pompe haute pression à plongeur selon la revendication 7, **caractérisée en ce que** la téte de pompe (2) est reliée à l'anneau de siège de soupape (9) et l'anneau de siège de soupape (9) est relié au corps intérieur (3) par complémentarité de forme.
